# EUROPÄISCHE PATENTSCHRIFT

(11) **EP 0 057 925 B1**
(45) Veröffentlichungstag und Bekanntmachung des Hinweises auf die Patenterteilung: **15.08.1984**
(21) Anmeldenummer: 82100856.2
(22) Anmeldetag: 06.02.1982
(51) Int. Cl.: C07C 143/16, C07C 143/14, A62D 1/00

(54) **Fluorhaltige Alkylsulfobetaine, Verfahren zu deren Herstellung sowie deren Verwendung**
Fluorine containing alkylsulfobetaines, process for their production and their use
Alkylsulfobétaines contenant du fluor, leur procédé de préparation et leur utilisation

(30) Priorität: 11.02.1981 DE 3104766
(43) Veröffentlichungstag der Anmeldung: 18.08.1982
(73) Patentinhaber: HOECHST AKTIENGESELLSCHAFT, 65926 Frankfurt am Main (DE)
(72) Erfinder: Ehrl, Winfried, Dr., D-8262 Neuötting (DE); Jung, Siegfried, D-6367 Karben (DE)

## Beschreibung

Die Erfindung betrifft fluorhaltige Alkylsulfobetaine, ein Verfahren zu deren Herstellung sowie deren Verwendung.

Die neuen Verbindungen haben die allgemeine Formel worin R_{f} einen Perfluoralkylrest mit 3 bis 16 C-Atomen, R₁ und R₂, die gleich oder verschieden sein können, Alkylreste oder Hydroxyalkylreste mit 1 bis 4 C-Atomen bedeuten, a Null oder 1 ist, b den Wert 1 für a = 1 und die Werte 1 bis 4 für a = 0 annimmt, sowie c 3 oder 4 ist.

Vorzugsweise bedeutet R₁ und R₂, gleich oder verschieden, in diesen Verbindungen einen Alkylrest oder einen Hydroxyalkylrest mit 1 bis 2 C-Atomen und a den Wert 1.

Die vorliegende Erfindung umfaßt auch ein Verfahren zur Herstellung der oben definierten fluorhaltigen Alkylsulfobetaine, das dadurch gekennzeichnet ist, daß man ein fluorhaltiges Amin der allgemeinen Formel worin R_{f}, R₁, R₂, a und b die oben definierte Bedeutung haben, mit einem Sulton der allgemeinen Formel worin c die oben definierte Bedeutung hat, in einem organischen Lösungsmittel zur Reaktion bringt.

Die als Ausgangsverbindung eingesetzten fluorierten Amine sind bekannt, sie können beispielsweise nach Methoden hergestellt werden, wie sie in der US-PS 3 257 407, der US-PS 3 535 381, der DE-AS 16 68 794, der DE-OS 17 68 939 oder der DE-OS 21 41 542 beschrieben sind. Als Sulfoalkylierungsmittel dienen Propansulton oder Butansulton. Die Reaktion wird in einem organischen Lösungsmittel vorgenommen, das gegenüber den Reaktionspartnern inert sein muß. Geeignete Lösungmittel für die Umsetzung sind beispielsweise Methanol, Ethanol, Butylglykol, Butyldiglykol oder Aceton. Die zweckmäßige Reaktionstemperatur liegt im Bereich von 50 bis 100 °C, die Reaktion erfolgt unter im wesentlichen drucklosen Bedingungen. Bei diesen Temperaturen dauert die Sulfoalkylierung zwischen 1 und 10 Stunden. Die Sultone sollten zweckmäßig nicht über den stöchiometrisch erforderlichen Anteil hinaus eingesetzt werden, da sie toxisch sind. Nach Beendigung der Sulfoalkylierung können die fluorierten Alkylsulfobetaine durch Abdestillieren des Lösungsmittels in fester Form gewonnen werden. Für viele Anwendungszwecke kann jedoch auch die aus der Sulfoalkylierung anfallende Lösung der Produkte im organischen Lösungsmittel eingesetzt werden.

Die Sulfoalkylierung kann auch mit Gemischen von fluorierten Aminen (a = Null und 1) durchgeführt werden.

Die erfindungsgemäßen fluorhaltigen Alkylsulfobetaine der oben definierten Formel zeichnen sich durch eine beträchtliche Erniedrigung der Oberflächenspannung (Wasser/Luft) und insbesondere durch eine hohe grenzflächenaktive Wirksamkeit an der Grenzfläche von Wasser zu nicht-mischbaren organischen Flüssigkeiten, insbesondere Kohlenwasserstoffen, aus. Die aus der DE-OS 2749329 bekannten fluorierten Alkylsulfatobetaine ergeben eine solche Erniedrigung der Grenzflächenspannung Wasser/nicht-mischbare organische Flüssigkeit bei den in der Praxis vorkommenden niedrigen Anwendungskonzentrationen nur dann, wenn eine synergistisch wirkende Zweitkomponente, wie beispielsweise ein fluoriertes Alkylammoniummonoalkylsulfat, beschrieben in der DE-OS 2749330, zugegen ist. Solche quaternären Ammoniumsalze sind jedoch mit anionischen Tensiden, wie sie beispielsweise in Feuerlöschmitteln vorkommen, nicht verträglich, hingegen sind die erfindungsgemäßen fluorierten Alkylsulfobetaine absolut verträglich mit kationischen, nicht-ionischen und anionischen Tensiden. Schließblich sind die erfindungsgemäßen fluorhaltigen Alkylsulfobetaine den bekannten fluorhaltigen Alkylsulfatobetainen auch in ihrer Hydrolysestabilität weit überlegen.

Die erfindungsgemäßen fluorhaltigen Alkylsulfobetaine eignen sich wegen ihrer guten Verträglichkeit mit anderen nicht-ionischen Tensiden, wie beispielsweise oxalkylierten Phenolen, als Nachstabilisierungsmittel bei der Herstellung von Polytetrafluorethylen-Dispersionen und Dispersionen anderer Fluorpolymerer oder -copolymerer, ferner als Verlaufmittel für Wachse, als Reinigungsverstärker in der chemischen Reinigung sowie insbesondere wegen ihrer guten grenzflächenaktiven Wirksamkeit als Mischungskomponenten in Feuerlöschmitteln.

Nachfolgende Beispiele sollen die Erfindung näher erläutern.

### Beispiel 1

245 g (N-1,1,2-Trihydroperfluoralkenyl-2)-N-methylethanolamin, dessen perfluorierter Alkylrest R, aus einem Gemisch verschiedener perfluorierter Alkyle folgender Zusammensetzung besteht :

werden in 300 ml Ethanol gelöst, und unter Rühren wird bei 70 °C 60 g Propansulton zugetropft. Dann wird 3 Stunden unter Rückfluß gekocht und anschließend das Lösungsmittel abdestilliert. Man schlämmt das Produkt mit Aceton auf und filtriert den ausgefallenen Feststoff ab. Hierbei werden 210 g Produkt der Formel isoliert, was einer Ausbeute von 69 % der Theorie entspricht. Die Aminzahlbestimmung ergibt den Wert 0.

### Beispiel 2

Es wird gearbeitet wie in Beispiel 1, jedoch wird anstelle des Ethanols Aceton verwendet. Nach Filtration und Trocknung werden 298 g, entsprechend einer Ausbeute von 97 % der Theorie, der Verbindung des Beispiels 1 erhalten. Die Bestimmung der Aminzahl ergibt, daß das Produkt noch 0,5 % freies Amin enthält.

### Beispiel 3

Es wird gearbeitet wie in Beispiel 1, jedoch wird anstelle von Ethanol Butylglykol als Lösungsmittel verwendet. 1 715 g des in Beispiel 1 bezeichneten fluorhaltigen Amins und 2 100 g Butylglykol werden auf 60 °C erwärmt und bei dieser Temperatur wird 425 g Propansulton zugetropft. Anschließend wird 3 Stunden bei 80 °C nachgerührt. Um eine 40 %ige Lösung zu erhalten, werden 1 000 g Wasser zugesetzt. Die Aminzahlbestimmung ergibt, daß noch 0,4 % freies Amin vorhanden ist.

### Beispiel 4

Es werden gemäß der Arbeitsweise des Beispiels 3 40 g eines (N-1,1,2-Trihydroperfluoroctenyl-2)-N-methylethanolamins, 12 g Propansulton und 52 ml Butylglykol umgesetzt. Das erhaltene Sulfobetain der Formel enthält laut Aminzahl noch 1,0 % freies Amin.

### Beispiel 5

Gemäß der Arbeitsweise des Beispiels 3 werden 51 g (N-1,1,2-Trihydroperfluordecenyl-2)-N-methylethanolamin, 12 g Propansulton und 63 ml Butylglykol umgesetzt. Das erhaltene Sulfobetain der Formel enthält laut Aminzahl noch 0,7 % freies Amin.

### Beispiel 6

Gemäß der Arbeitsweise des Beispiels 3 werden 60,5 g (N-1,1,2-Trihydroperfluordodecenyl-2)-N-methylethanolamin, 12 g Propansulton und 73 ml Butylglykol umgesetzt. Das erhaltene Sulfobetain der Formel enthält laut Aminzahl noch 1,5 % freies Amin.

### Beispiel 7

Gemäß der Arbeitsweise des Beispiels 3 werden 64 g (N-1,1,2-Trihydroperfluoralkenyl-2)-N-dimethylamin (worin der R,-Rest die in Beispiel 1 genannte Bedeutung hat), 18,2 g Propansulton und 83 ml Butylglykol umgesetzt. Das erhaltene Sulfobetain der Formel enthält laut Aminzahl noch 1,0 % freies Amin.

### Beispiel 8

239,5 g (N-1,1,2-Trihydroperfluoralkenyl-2)-N-methylethanolamin (worin der R_{f}-Rest die in Beispiel 1 genannte Bedeutung hat) werden zusammen mit 68 g 1,4-Butansulton und 200 ml Methanol 4 Stunden zum Sieden erhitzt. Nach Abziehen des Lösungsmittels verbleibt als fester Rückstand ein Sulfobetain der Formel mit einer Aminzahl von 2,8. Dies entspricht einem Gehalt an 4% freiem Amin.

### Beispiel 9

Gemäß der Arbeitsweise von Beispiel 3 werden 66 g N-1,1,2,2-Tetrahydroperfluoralkyl-N,N-dimethylamin der Formel worin der Rest R_{f} folgende Zusammensetzung aufweist :

und 18,2 g Propansulton in 83 ml Butylglykol umgesetzt. Das erhaltene Sulfobetain der Formel enthält laut Aminzahl noch 1,5 % freies Amin.

Die Konstitution der erhaltenen Sulfobetaine wurde durch deren ¹H-NMR-Spektren und IR-Spektren gesichert.

Die folgende Tabelle zeigt die überlegenen Eigenschaften von wäßrigen Lösungen der erfindungsgemäßen Sulfobetaine hinsichtlich der Oberflächenspannung und der Grenzflächenspannung gegen Cyclohexan im Vergleich zu fluorhaltigen Sulfatobetainen und zwei anerkannt guten Handelsprodukten, die gleichfalls Fluortenside sind und quaternäre Ammoniumgruppen enthalten :
(Siehe Tabelle, Seite 6 f.)

## Patentansprüche

1. Fluorhaltige Alkylsulfobetaine der allgemeinen Formel worin R_{f} einen Perfluoralkylrest mit 3 bis 16 C-Atomen, R₁ und R₂, die gleich oder verschieden sein können, Alkylreste oder Hydroxyalkylreste mit 1 bis 4 C-Atomen, bedeuten, a Null oder 1 ist, b den Wert 1 für a = 1 und die Werte 1 bis 4 für a = 0 annimmt, sowie c 3 oder 4 ist.

2. Verfahren zur Herstellung von fluorhaltigen Alkylsulfobetainen gemäß Anspruch 1, dadurch gekennzeichnet, daß man ein fluorhaltiges Amin der allgemeinen Formel worin R_{f}, R₁, R₂, a und b die in Anspruch 1 definierte Bedeutung haben, mit einem Sulton der allgemeinen Formel worin c die in Anspruch 1 definierte Bedeutung hat, in einem organischen Lösungsmittel zur Reaktion bringt.

3. Verwendung der fluorhaltigen Alkylsulfobetaine gemäß Anspruch 1 als Komponente in Feuerlöschmitteln.

## Claims

1. Fluorine-containing alkylsulfobetaines of the general formula wherein R, denotes a perfluoroalkyl radical having 3 to 16 C atoms, R₁ and R₂, which can be identical or different, denote alkyl radicals or hydroxyalkyl radicals having 1 to 4 C atoms, a is zero or 1, b assumes the value 1 when a is equal to 1 and the values 1 to 4 when a is equal to 0, and c is 3 or 4.

2. A process for the preparation of fluorine-containing alkylsulfobetaines as claimed in claim 1, characterized by reacting a fluorine-containing amine of the general formula wherein R_{f}, R₁, R₂, a, and b have the meaning defined in claim 1, with a sultone of the general formula wherein c has the meaning defined in claim 1, in an organic solvent.

3. The use of fluorine-containing alkylsulfobetaines as claimed in claim 1 as a component in fire- extinguishing agents.

## Revendications

1. Alkylsulfobétaïnes fluorées répondant à la formule générale dans laquelle R_{f} représente un radical perfluoro-alkyle contenant de 3 à 16 atomes de carbone, R₁ et R₂ représentent chacun, indépendamment l'un de l'autre, un radical alkyle ou hydroxyalkyle contenant de 1 à 4 atomes de carbone, a est égal à 0 ou à 1, b prend la valeur 1 lorsque a est égal à 1 et une des valeurs 1 à 4 lorsque a est égal à 0, et c est égal à 3 ou à 4.

2. Procédé pour préparer des alkylsulfobétaïnes fluorées selon la revendication 1, procédé caractérisé en ce qu'on fait réagir une amine fluorée répondant à la formule générale dans laquelle R_{f}, R₁, R₂, a et b ont les significations données à la revendication 1, avec une sultone répondant à la formule générale dans laquelle c a la signification donnée à la revendication 1, dans un solvant organique.

3. Application des alkylsulfobétaïnes fluorées selon la revendication 1 comme composantes de produits extincteurs.
